# FASCICULE DE BREVET EUROPEEN

(11) **EP 0 108 700 B1**
(45) Date de publication et mention de la délivrance du brevet: **10.09.1986**
(21) Numéro de dépôt: 83420171.7
(22) Date de dépôt: 03.11.1983
(51) Int. Cl.: D03C 3/20

(54) **Mécanique d'armure à sélection perfectionnée des crochets**
Fachbildungsvorrichtung mit Nadelwahl
Dobby with selection of the hooks

(30) Priorité: 04.11.1982 FR 8218725
(43) Date de publication de la demande: 16.05.1984
(73) Titulaire: J. BROCHIER SOIERIES, F-69001 Lyon (FR)
(72) Inventeur: Lhuillier, François, F-69300 Caluire (FR); Mutschler, Ulrich, F-69300 Caluire (FR); Bastion, Patrick, F-69003 Lyon (FR)
(74) Mandataire: Maureau, Philippe

## Description

La présente invention est relative à des perfectionnements apportés au système de sélection des crochets d'une mécanique d'armure en vue de permettre la réalisation de tissus façonnés, c'est-à-dire nécessitant un nombre très important de fils de chaîne devant être soulevés ou abaissés. De tels tissus constituent des tableaux, des tapisseries ou autres gravures pour lesquelles on utilise jusqu'à présent des métiers manuels.

Dans le brevet FR-A-80 04 281 (2 476 694), on a proposé de réaliser un dispositif de commande de fils de chaîne en vue d'opérer l'ouverture du pas en divisant ce dispositif en modules séparables comportant chacun des lames qui traversent un premier plateau pourvu de barrettes et un second plateau muni de perforations. Les lames portent chacune un sabot et un crochet. Quand des électro-aimants attirent les lames, les crochets de celles appelées sont déplacées par le premier plateau, tandis que celles non appelées suivent la translation du second plateau. Ainsi, on ouvre le pas par la translation des deux plateaux.

Une telle mécanique d'armure est d'une grande complexité et demande une précision importante de réalisation de tous ses éléments en vue de garantir la position relative de chaque lame par rapport à son électro-aimant et au plateau de lève. Elle est pourvue d'un grand nombre d'éléments mobiles de telle sorte que pour éviter toute usure prématurée et en vue d'obtenir la précision indispensable à la réalisation de tous les éléments, on arrive à un coût très élevé d'une telle mécanique.

Dans le brevet FR-A-1 380 967, on a également décrit une mécanique d'armure à commande individuelle électromagnétique dans laquelle la sélection des crochets s'effectue par des leviers actionnés par des électro-aimants et dans laquelle chaque couteau est réalisé sous la forme d'une lame déformée élastiquement par une rampe du crochet afin qu'elle vienne en appui contre une pièce polaire d'un circuit magnétique permanent qui la retient lorsque les crochets doivent descendre avec le coulisseau. Le flux dudit circuit magnétique est annulé quand on excite une bobine associée à la pièce polaire au droit de chaque lame. Cette disposition, particulièrement adaptée pour les métiers à rubans en petites largeurs ou des fils de lisière, n'est malheureusement pas envisageable pour des armures fils à fils de densité élevée, de grande largeur, tels que par exemple cent fils au centimètre en cent quarante centimètres de large, comme on les recherche actuellement en soierie, car les différentes pièces mécaniques nécessaires au fonctionnement de ce dispositif ne peuvent pas être miniaturisées. De la sorte, la mécanique serait démesurément encombrante pour une telle application.

L'invention pallie ces inconvénients. Elle vise une mécanique d'armure à très grand nombre de crochets, du type en question qui soit économique par rapport aux appareils proposés jusqu'alors, nécessite une faible consommation d'énergie électrique en cours de fonctionnement et soit particulièrement adaptée aux armures fils à fils à densité élevée, c'est-à-dire de l'ordre des cent fils par centimètre en grande largeur.

A cet effet, la mécanique d'armure suivant l'invention :
- dans laquelle la sélection des crochets s'effectue par des lames actionnées par des électro-aimants ;
- et dans laquelle chaque couteau du plateau supérieur est réalisé sous la forme d'une lame métallique, qui est déformée élastiquement par une rampe ménagée soit sur le crochet lui-même. soit sur le plateau inférieur, afin que cette lame vienne en appui contre une pièce polaire d'un -circuit magnétique permanent qui la retient lorsque les crochets doivent descendre avec le plateau inférieur, le flux dudit circuit magnétique étant annulé quand on excite une bobine associée à la pièce polaire au droit de chaque lame ;
- et dans laquelle le circuit magnétique comprend :
   un bloc support amagnétique,
   une pièce polaire pourvue de dents entourées chacune d'une bobine ;
   un aimant permanent plaqué contre la pièce polaire ;

   - et dans laquelle les lames passent à proximité de l'extrémité des dents ; est caractérisée en ce que la pièce polaire du circuit magnétique est réalisée sous la forme d'une plaque plane prolongée par des languettes verticales recourbées à 90° par rapport au plan général de la plaque et qui forment des dents décalées longitudinalement.

D'autres dispositions de l'invention ressortiront mieux de la suite de la description et des revendications.

Le dessin annexé, donné à titre d'exemple, permettra de mieux comprendre l'invention, les caractéristiques qu'elle présente et les avantages qu'elle est susceptible de procurer.

Les figures 1 et 2 représentent schématiquement une mécanique d'armure établie conformément à l'invention en position respectivement de foule fermée et de foule oblique ouverte.

La figure 3 est une coupe verticale à grande échelle du système de sélection des crochets.

La figure 4 est une vue éclatée.

Les figures 5 à 8 sont des vues semblables à celle de la figure 3 mais illustrant le système de sélection à ses différentes positions.

La figure 9 est une variante d'exécution de la rampe destinée à déporter les lames.

La figure 10 est une vue semblable à celle de la figure 3, mais montrant une autre manière d'effectuer la retenue des lames.

La figure 11 est un schéma du circuit électrique destiné au fonctionnement d'un module du système de sélection.

On a illustré de manière très schématique en fig. 1 et 2, une mécanique d'armure comportant application des perfectionnements suivant l'invention. Cette mécanique comprend essentiellement deux plateaux mobiles 1 et 2, l'un inférieur portant les crochets, l'autre supérieur supportant le système de sélection. Chacun des plateaux est relié par une biellette 3, 4 à un balancier coudé 5, 6 articulé autour d'un axe fixe 7, 8. La partie coudée des balanciers affecte la forme d'une fourche 7a, 8a dont les extrémités des branches sont associées à des galets libres 7b, 7c respectivement 8b, 8c qui coopèrent avec des cames et contre-cames 9. La rotation de ces dernières qui sont calées sur un arbre tournant 10 entraîne le basculement des balanciers 5 et 6 et le déplacement vertical des plateaux 1 et 2. A cet effet chacun de ceux-ci comporte un doigt extérieur 1a, 2a qui se déplace dans des coulisses opposées 11a, 11b d'une glissière verticale 11.

Chaque plateau comporte un galet 12, respectivement 13, monté libre à l'extrémité d'une potence 1 b, 2b et qui se trouve à l'intérieur d'une lumière 14, respectivement 15, d'une plaque fixe 16. Chaque lumière 14, 15 comprend une partie verticale 14a, 15a qui assure un déplacement des deux plateaux parallèlement à eux-mêmes, puis chaque lumière est arrondie afin qu'après avoir effectué leur course parallèlement à eux-mêmes correspondant à la phase de sélection, les deux plateaux viennent en position oblique comme illustré en fig. 2.

Grâce à cette disposition on réalise une mécanique à lève et baisse comportant une foule oblique.

Comme illustré en fig. 3 le plateau 1 est pourvu de trous 1c destinés au passage des crochets 17 de la mécanique d'armure suivant l'invention. On ne décrira pas la partie inférieure du crochet 17 qui est associée à une lisse comme cela est bien connu dans la pratique. La partie supérieure du crochet comporte un bec 17a en dessous duquel se trouve un renflement ou talon 17b qui vient reposer dans un logement 18a d'un guide 18 associé au-dessus du plateau 1 au moyen d'un boulon d'assemblage 19. On observe que le logement 18a se trouve à l'extrémité supérieure d'un alésage conique vertical 18b pratiqué dans le guide 18 en correspondance avec le trou 1c du plateau 1.

Le plateau supérieur 2 soutient les modules 20 du système de sélection, chaque module étant destiné à la commande de vingt quatre crochets. Chaque module 20 comprend un support 21 réalisé en matière amagnétique telle qu'une résine thermo-plastique, lequel comporte des pions de centrage 21a s'engageant dans des trous correspondant 2c du plateau 2. Le support 21 est tout d'abord associé à une pièce polaire unique 22 réalisée sous la forme d'une plaque plane prolongée par des languettes 22a recour- bées à 90° par rapport au plan général de ladite plaque pour former des dents 22b, 22c décalées longitudinalement. Cette pièce polaire 22 est représentée en détail en fig. 4, sur laquelle on aperçoit bien le décalage des dents 22b et 22c dans le sens de la hauteur. On observe également que les dents 22b sont plus courtes que celles 22c. La pièce polaire 22 est assemblée au support 21 au moyen de boulons 23 qui maintiennent également un peigne 24 dont les lames 25 orientées vers le bas, traversent le plateau 2 dans des ouvertures 2d. L'extrémité de chaque lame 25 est recourbée vers le haut pour former un ergot 25a destiné à coopérer avec le bec 17a du crochet 17 correspondant.

Les boulons 23 maintiennent également un panneau 26 dans lequel est imprimé le circuit de commande des bobines 27 engagées autour des dents 22b et 22c de la pièce polaire.

Un aimant permanent 28 est disposé parallèlement à la face inférieure du plateau 2 dans une cavité 21 b du support 21. Les différents supports 21 sont assemblés entre eux au moyen de dispositifs de centrage non représentés, les supports étant fixés au plateau 2 au moye de vis de serrage 29 engagées dans des trous taraudés ménagés dans un étrier fixe 30.

On observe enfin la présence d'une plaque 31 maintenue appuyée contre le peigne 24 et ses lames 25, cette plaque étant assemblée aux autres éléments du module 20 par les boulons 23. Cette plaque est destinée à amortir les vibrations des lames.

Le fonctionnement découle des explications qui précèdent :
Lorsque les deux plateaux se rapprochent l'un de l'autre (Fig. 5) l'ergot 25a de la lame 25 correspondant à chaque crochet 17 vient en contact avec une rampe oblique 18c ménagée dans le guide 18 de telle manière que la lame est déformée en direction de la pièce polaire comme illustré en fig. 6. Au point mort bas du plateau supérieur 2, la lame considérée 25 vient en contact avec l'une des dents de la pièce polaire de telle sorte qu'elle est retenue dans cette position du fait de l'existence d'un circuit magnétique constitué par l'aimant permanent 28, la pièce polaire 22, la lame 25 et un entrefer situé entre celle-ci et l'aimant 28.

Lorsque les deux plateaux 1 et 2 vont à nouveau s'éloigner l'un de l'autre, l'ergot 25a ne pourra saisir le bec 17a du crochet (fig. 7) du fait de la distance d existant entre ces deux éléments de sorte que le crochet 17 redescend avec le plateau 1. Dans ce cas le crochet considéré n'est pas sélectionné.

Au contraire si le circuit magnétique permanent est interrompu par exemple en alimentant la bobine 27 disposée autour de la dent avec laquelle la lame est en contact, dès que les deux plateaux vont s'éloigner l'ergot 25a de la lame 25 va coopérer avec la rampe 18c pour venir saisir le bec-17a du crochet 17 (fig. 8) ; dans ces conditions le crochet considéré sera sélectionné, c'est-à-dire que le fil de chaîne auquel il est réuni va être soulevé.

On a illustré en fig. 9 une variante dans laquelle c'est le crochet 17 lui-même qui porte la rampe de déformation de la lame 25. Pour ce faire son talon 17b est prolongé de manière à constituer ladite rampe. La face inférieure du talon vient alors reposer contre un méplat 18d du guide 18. En vue d'exciter les bobines on a prévu de constituer un circuit imprimé noyé dans le panneau 26. Comme il s'agit de commander un très grand nombre de bobines référencées 27₁ à 27n indépendamment les unes des autres on a implanté le circuit imprimé tout près des bobines pour diminuer la longueur des conducteurs. L'information de commande en provenance du lecteur de sélection est envoyée par un seul fil 32 (fig. 11). Cette information aboutit à un registre à décalage 33 de type connu. La commande du registre introduit la première information dans sa première case 33a. L'information pour la deuxième bobine est alors présentée à l'entrée du registre 33. La commande de décalage place alors le contenu de la case 33a à la case 33b et place en 33a l'information pour la bobine 27₂. L'information pour la bobine 27₃ se présente alors puis la commande de décalage fait passer les contenus des cases 33a et 33b dans celles 33b et 33c, tandis que l'information pour la troisième bobine est introduite dans la case 33a. Les informations arrivant au fur et à mesure le fonctionnement du registre à décalage s'effectue de la même manière jusqu'à l'introduction de l'information pour la dernière bobine 27n. Il n'y a donc que deux fils pour commander toutes les bobines qui sont préférablement au nombre de 24. Il reste alors à exciter ces dernières à partir des informations contenues dans le registre 33. Il va de soi que l'alimentation simultanée de toutes les bobines entraînerait un courant très élevé (environ 2 000 ampères) mais très bref (de l'ordre de la milliseconde). Chaque module comporte donc une alimentation à deux circuits. Le premier qui est réalisé au moyen des conducteurs 34 qui peuvent avoir des longueurs importantes amène le courant aux bornes d'un condensateur 35, placé ainsi en dérivation par rapport à l'alimentation du circuit 34. L'alimentation du condensateur peut donc s'effectuer sous un courant permanent de très faible intensité (voisin de dix milliampères) dont de permettre une diminution sensible du diamètre des fils d'alimentation 34, tandis que le courant global permanent reste bas (de l'ordre de 5 ampères). Le second circuit est destiné à l'alimentation des bobines à partir du condensateur 35.

On observe que chacune des cases du registre à décalage 33 est reliée aux bobines 27₁ à 27n par l'intermédiaire d'un interrupteur i qui reçoit les informations dudit registre 27n par un conducteur 36. Lorsque les informations sont stabilisées on ferme le circuit d'alimentation desdits interrupteurs au moyen d'un interrupteur de puissance 37 muni d'une protection 38. L'interrupteur 37.est préférablement un transistor de puissance capable de supporter la surtension provoquée par la self induction des bobines au moment de la coupure du courant. C'est seulement après l'extinction totale de ce courant que l'on peut manoeuvrer les interrupteurs i. Les registres à décalage sont alors remis à zéro de façon à arrêter la consommation de courant de commande des interrupteurs i. On économise ainsi de l'énergie et on diminue considérablement l'échauffement au niveau des circuits imprimés tout en augmentant la fiabilité.

Il est toutefois nécessaire d'éviter toute interaction entre les bobines car les flux créés par elles s'opposent et le flux résultant dans chaque bobine est plus faible que lorsqu'elles sont alimentées séparément. Quand elles sont toutes alimentées le phénomène s'amplifie et il peut en résulter des erreurs de sélection.

Conformément à l'invention les bobines ont été séparées en deux groupes c'est-à-dire celles qui sont associées aux dents 22b et celles qui sont montées autour des dents 22c. On alimente d'abord les bobines de la première rangée puis celle de la seconde. Comme la distance entre les bobines voisines alimentées en même temps est augmentée l'interaction entre leur flux diminue. Le temps séparant les deux alimentations étant très faible (inférieur à la milliseconde) les sélections peuvent être considérées comme confondues du point de vue mécanique, l'écart correspondant de mise en place des plateaux étant inférieur à 0,5 millimètre.

On a ainsi réalisé une mécanique d'armure destinée à la commande d'un nombre très important de crochets dont le système de sélection réalisé en modules séparés est disposé de manière très précise par rapport au plateau supérieur. En outre l'agencement du circuit magnétique supprime tout réglage d'entrefer entre la lame élastique et la pièce polaire et tout ajustage de distance entre ladite lame et le crochet. Enfin le démontage ou la mise en place des modules est très facile du fait de leur montage extrêmement simple.

## Revendications

1. Mécanique d'armure dont la sélection des crochets (17) s'effectue par des lames (25) actionnées par des électro-aimants :
- et dans laquelle chaque couteau du plateau supérieur (2) est réalisé sous la forme d'une lame métallique (25), qui est déformée élastiquement par une rampe ménagée soit sur le crochet lui-même (17b), soit (18c) sur le plateau inférieur (1), afin que cette lame (25) vienne en appui contre une pièce polaire (22) d'un circuit magnétique permanent qui la retient lorsque les crochets (17) doivent descendre avec le plateau inférieur (1), le flux dudit circuit magnétique étant annulé quand on excite une bobine (27) associée à la pièce polaire (22) au droit de chaque lame (25) ;
- et dans laquelle le circuit magnétique comprend :
un bloc support amagnétique (21), une pièce polaire (22) pourvue de dents (22b, 22c) entourées chacune d'une bobine (27) ;
un aimant permanent (28) plaqué contre la pièce polaire (22) ;
- et dans laquelle les lames (25) passent à proximité de l'extrémité des dents (22b, 22c) ; caractérisée en ce que la pièce polaire (22) du circuit magnétique est réalisée sous la forme d'une plaque plane prolongée par des languettes verticales (22a) recourbées à 90° par rapport au plan général de la plaque et qui forment des dents (22b, 22c) décalées longitudinalement.

2. Mécanique d'armure suivant la revendication 1, caractérisée en ce que les lames élastiques (25) sont issues d'un talon commun (24).

3. Mécanique d'armure suivant la revendication 2, caractérisée en ce que la pièce polaire (22) est associée à un panneau (26) comportant un circuit imprimé destiné à l'alimentation des bobines (27) engagées autour des dents (22b, 22c) de ladite pièce (22).

4. Mécanique d'armure suivant la revendication 2, caractérisée en ce que le bloc support amagnétique (21) est centré par des pions (21a) sur le plateau supérieur (2) et en ce que l'on dispose plusieurs circuits magnétiques sur ce dernier, les blocs placés côte à côte étant centrés les uns par rapport aux autres au moyen de doigts latéraux et maintenus en place par des vis de fixation (29).

5. Mécanique d'armure suivant la revendication 1, caractérisée :
- en ce que la commande de l'alimentation des bobines (27) montée autour des dents (22b, 22c) s'effectue par l'intermédiaire d'un registre à décalage (33), l'information programmée étant transmise par un seul conducteur (32) successivement aux différentes cases (33a, 33b, 33c, ...) du registre qui mémorisent chacune l'information à la fin du décalage et la communiquent à un interrupteur placé au niveau de chaque bobine (27) ;
- et en ce que les interrupteurs individuels des bobines (27) sont reliés à un circuit d'alimentation de courant (34) qui excite les bobines sélectionnées par un programmateur.

6. Mécanique suivant la revendication 5, caractérisée en ce que la sélection s'applique successivement aux deux rangées transversales de bobines (27).

7. Mécanique suivant la revendications 5, caractérisée en ce que l'alimentation des interrupteurs individuels d'une série de bobines (27) s'effectue à travers un interrupteur de puissance (37), à partir d'un condensateur (35) monté en parallèle par rapport à la source de courant.

## Claims

1. Weaving mechanism, in which the selection of the hooks (17) is effected by blades (25) actuated by electro-magnets :
- and in which each cutter of the upper plate (2) is in the form of a metallic blade (25), which is elastically deformed by a ramp provided either on the hook itself (17b), or (18c) on the lower plate (1), so that said blade (25) rests against a pole piece (22) of a permanent magnetic circuit retaining the blade when the hooks (17) have to go down with the lower plate (1), the flux of said magnetic circuit being cancelled when a coil (27) is energized, said coil being associated with the pole piece (22) at right angle to each blade (25) :
- and in which the magnetic circuit comprises :
a non-magnetic supporting block (21),
a pole piece (22) provided with teeth (22b, 22c), each surrounded by a coil (27) ;
a permanent magnet (28) applied against the pole piece (22) ;
- and in which the blades (25) pass close to the end of the teeth (22b, 22c), characterized in that the pole piece (22) of the magnetic circuit is in the form of a plane plate extented by vertical tongues (22a) bent to form an angle of 90° with the longitudinally offset teeth (22b, 22c).

2. Weaving mechanism according to claim 1, characterized in that the elastic blades (25) issue from a joint heel piece (24).

3. Weaving mechanism according to claim 2, characterized in that the pole piece (22) is associated with a panel (26) comprising a printed circuit for the supply of the coils (27) engaged around the teeth (22b, 22c) of said piece (22).

4. Weaving mechanism according to claim 2, characterized in that the non-magnetic supporting block (21) is centered by pins (21a) on the upper plate (2) and in that a plurality of magnetic circuits are placed thereon, the blocks placed side by side being centered one with respect to the others by means of lateral fingers and held in place by fixing screw means (29).

5. Weaving mechanism according to claim 1, characterized :
- in that the means controlling the supply of the coils (27) mounted around the teeth (22b, 22c) is achieved by means of a shift register stage (33), the programmed information being transmitted by a single conductor (32) successively to the different compartments (33a, 33b, 33c) of the register, which each store the information at the end of shift and communicate said information to a switch placed at the level of each coil (27) ;
- and in that the individual switches of the coils (27) are connected to a current supply circuit (34) which energizes the coils selected by a programmator.

6. Mechanism according to claim 5, characterised in that the selection applies successively to the two transverse rows of coils (27).

7. Mechanism according to claim 5, characterized in that the supply of individual switches of a series of coils (27) is achieved through a power switch (37), from a capacitor (35) mounted in parallel with respect to the source of current.

## Patentansprüche

1. Fachbildungsvorrichtung mit Nadeln (17), deren Wahl mittels elektromagnetisch betätigbarer Zungen (25) erfolgt :
- bei der jedes Messer der oberen Platine ric: (2) von einer metallischen Zunge (25) gebildet wird, die mittels einer Rampe, die sich entweder (17b) an der Nadel selbst oder (18c) an der unteren Platine (1) befindet, elastisch deformiert und dadurch an das Polstück (22) eines permanentmagnetischen Kreises angelegt wird, der die Zunge-festhält, wenn die Nadeln (17) mit der unteren Platine (1) abgesenkt werden sollen, dessen magnetischer Fluß jedoch annulliert wird, wenn eine dem Polstück (22) zugeordnete, der Zunge benachbarte Magnetspule (27) erregt wird ;
- und bei der der magnetische Kreis
einen unmagnetischen Trägerblock (21),
ein mit Zähnen (22b, 22c) versehenes Polstück (22), dessen Zähne von je einer Spule (27) umgeben sind, und
einen am Polstück (22) anliegenden Permanentmagneten (28) umfaßt und
- bei der die Zungen an den Enden der Zähne (22b, 22c) vorbeilaufen, dadurch gekennzeichnet, daß das Polstück (22) des magnetischen Kreises als ebene Platte ausgebildet ist, die durch vertikale und um 90° aus der Plattenebene herausgebogene Streifen verlängert ist, welche die in Längsrichtung gegeneinander versetzten Zähne (22b, 22c) bilden.

2. Fachbildungsvorrichtung nach Anspruch 1, dadurch gekennzeichnet, daß die elastischen Zungen (25) von einem gemeinsamen Abschnitt (24) ausgehen.

3. Fachbildungsvorrichtung nach Anspruch 2, dadurch gekennzeichnet, daß das Polstück (22) mit einer Platte (26) verbunden ist, die eine zur Speisung der Spulen (27), welche die Zähne (22b, 22c) des Polstükkes (22) umgeben, bestimmte gedruckte Schaltung trägt.

4. Fachbildungsvorrichtung nach Anspruch 2, dadurch gekennzeichnet, daß der unmagnetische Trägerblock (21) durch Stifte (21 a) auf der oberen Platine (2) zentriert ist und daß auf der letzteren mehrere Magnetkreise angeordnet sind, wobei die Seite an Seite angeordneten Trägerblöcke mittels seitlicher Stifte aufeinander ausgerichtet und mittels Befestigungsschrauben (29) an ihrem Platz gehalten sind.

5. Fachbildungsvorrichtung nach Anspruch 1, dadurch gekennzeichnet, daß

- die Erregung der Spulen, die äuf den Zähnen (22b, 22c) angeordnet sind, mittels eines Schieberegisters (33) erfolgt, dessen Stufen (33a, 33b, 33c, ...) die programmierte Information nacheinander über einen einzigen Leiter (32) zugeführt wird und die die zugeführte Information nach dem Einschieben speichern und einem in Höhe jeder Spule (27) angeordneten Unterbrecher zuführen, und
- die den einzelnen Spulen (27) zugeordnete Unterbrecher an einen Speisestromkreis (34) angeschlossen sind, der die von einer Programmeinheit ausgewählten Spulen erregt.

6. Fachbildungsvorrichtung nach Anspruch 5, dadurch gekennzeichnet, daß die Auswahl nacheinander auf die beiden transversalen Spulenreihen angewendet wird.

7. Fachbildungsvorrichtung nach Anspruch 5, dadurch gekennzeichnet, daß die Speisung der einzelnen Unterbrecher einer Reihe von Spulen (27) über einen Leistungs-Unterbrecher (37) von einem Kondensator (35) aus erfolgt, der zu einer Stromquelle parallel geschaltet ist.
